# FASCICULE DE BREVET EUROPEEN

(11) **EP 2 961 673 B1**
(45) Date de publication et mention de la délivrance du brevet: **17.10.2018**
(21) Numéro de dépôt: 14713202.1
(22) Date de dépôt: 28.02.2014
(51) Int. Cl.: B65F 1/16

(54) **COUVERCLE PIVOTANT AVEC LIMITEUR DE BRUIT POUR BAC DE COLLECTE DE DÉCHETS**
SCHWENKBARER DECKEL MIT GERÄUSCHDÄMPFER FÜR EINEN ABFALLSAMMELBEHÄLTER
PIVOTING LID WITH NOISE LIMITER FOR WASTE COLLECTION BIN

(30) Priorité: 28.02.2013 FR 1351816
(43) Date de publication de la demande: 06.01.2016
(73) Titulaire: Compagnie Plastic Omnium, 69007 Lyon (FR)
(72) Inventeur: OLLIER, Fabrice, F-01700 Miribel (FR); LETERRIER, Franck, F-01150 Lagnieu (FR)
(74) Mandataire: Remy, Vincent Noel Paul
(86) Numéro de dépôt international: PCT/FR2014/050449
(87) Numéro de publication internationale: WO 2014/132006

(56) Documents cités:
- EP-A1- 0 716 990
- EP-A1- 1 894 859
- DE-A1- 19 811 991
- FR-A1- 2 956 389
- FR-A2- 2 396 705
- US-A- 4 282 983
- US-A- 4 325 492
- US-A- 5 071 024
- US-A- 5 195 648
- US-A- 5 213 229
- US-A1- 2003 141 312
- US-A1- 2003 155 366

## Description

La présente demande concerne le domaine technique des bacs de collecte de déchets comprenant un couvercle monté pivotant sur une cuve du bac autour d'une articulation. La présente invention concerne un couvercle de bac de collecte de déchets selon le préambule de la revendication 1. Un tel couvercle est connu de la publication de demande de brevet DE 198 11 991 A1. Le couvercle d'un tel bac, lors d'une ouverture, retombe au-delà d'une position verticale et vient souvent heurter la paroi arrière de la cuve du bac, qui est solidaire de l'articulation, ce qui génère un bruit de claquement désagréable pour les habitants se trouvant à proximité du bac de collecte.

On connait déjà dans l'état de la technique différents bacs de collecte disposant de moyens pour réduire le bruit généré lors d'une ouverture ou une fermeture du couvercle. Il a ainsi déjà été proposé de réaliser un limiteur de course à butée, empêchant le choc du couvercle avec la paroi latérale de la cuve. Un tel limiteur de course est typiquement situé à une distance relativement faible de l'axe du couvercle, de sorte que la vitesse relative lors du choc entre le limiteur de course et la butée est également relativement faible, ce qui réduit le bruit lors du contact entre ces deux éléments. Il a également été proposé de disposer des butées en matériau élastique pour amortir les chocs, et/ou de conformer les différents éléments du bac de façon à réaliser un accostage progressif entre éléments en contact ou des frottements limitant l'énergie du couvercle au moment du contact.

Ces différentes solutions techniques présentent toutefois des inconvénients : Les butées avec limiteur de course n'empêchent pas des chocs dissipant une énergie notable, et ce en des points déterminés, ce qui génère des contraintes locales élevées, avec des risques de matage et/ou de déformations irréversibles avec le temps. Les frottements sont par nature difficiles à maîtriser, et notamment au niveau de leur intensité qui peut varier avec l'usure et l'état de surface des matériaux. Enfin, l'utilisation de matériaux élastiques ou d'amortissement différents des matériaux de la cuve et du couvercle cause des problèmes de complexité de mise en oeuvre et de coût.

L'invention a pour but de permettre un amortissement du bruit généré lors de l'ouverture ou la fermeture du couvercle d'un bac en réduisant ou supprimant tout ou partie des inconvénients précités.

A cet effet, un objet de l'invention est un couvercle de bac de collecte de déchets selon la revendication 1.

Ainsi, le couvercle cède une partie de son énergie par déformation de la languette et est donc ralenti lors de son accostage avec une zone d'un élément fixe du bac.

Le terme «déformation », pour la languette doit s'entendre comme réalisant une modification de la géométrie de la languette, et/ou de sa géométrie relative par rapport au reste du couvercle, et non pas seulement une micro-déformation locale d'une languette fixe en matériau plastique, par contact avec le couvercle.

Le bord latéral de la languette est un bord s'étendant dans la direction longitudinale (plus grande dimension) de la languette.

Le bord longitudinal extérieur de la nervure est un bord s'étendant dans la direction longitudinale (plus grande dimension) de la nervure, à l'opposé de la zone de raccordement de la nervure avec le flanc.

La languette présente avantageusement un rapport longueur sur épaisseur maximale d'au moins 2, et est configurée de sorte à pouvoir subir une déflexion d'un bord d'extrémité longitudinale de cette languette d'un angle d'au moins 10°.

Une telle déflexion de la languette peut absorber une énergie variable en fonction de l'épaisseur de cette languette, et ralentir suffisamment le couvercle afin d'amortir notablement le bruit, même en cas de choc résiduel contre un élément fixe du bac. Cette énergie de déflexion de la languette est typiquement constante, ce qui permet une bonne répétabilité d'amortissement du bruit lors d'ouvertures et fermetures répétées du couvercle, contrairement à une absorption d'énergie par frottements dont la répétabilité avec le temps est beaucoup plus aléatoire du fait que le frottement modifie l'état de surface de la zone de contact.

L'angle de déflexion correspond au débattement angulaire d'une tangente s'étendant longitudinalement, à une extrémité de la languette, entre une position « couvercle fermé » et une position « couvercle ouvert au maximum ».

La languette est raccordée à une nervure du flanc, de préférence via un élément de raccordement comprenant une membrane à pli raccordée latéralement à la languette d'une part et à la nervure d'autre part. La nervure du flanc forme typiquement une butée de résistance mécanique typiquement élevée, ou une partie d'une telle butée, cette butée étant avantageusement également un limiteur de course empêchant le choc direct de la partie du couvercle qui recouvre la cuve sur une paroi arrière de la cuve, lors d'une ouverture du couvercle.

Avantageusement, la membrane est apte à permettre une déflexion d'un bord d'extrémité longitudinale de la languette, puis, typiquement, à exercer une force de rappel sur la languette après déflexion. Une telle force de rappel contribue à permettre à la languette de retrouver sa position initiale, ce qui évite sensiblement une déformation plastique progressive, au fur et à mesure d'ouvertures répétées du couvercle.

Typiquement, la languette et la nervure s'étendent transversalement de façon sensiblement perpendiculaire au flanc et sont directement raccordées à l'une de leurs extrémités longitudinales. Ceci rend plus facile le moulage en une seule pièce du couvercle.

La languette est, au moins après une première ouverture du couvercle, typiquement non reliée directement au flanc par un bord transversal (elle est reliée au flanc de préférence via la nervure et la membrane). Ceci permet une déformation, par exemple une déflexion de la languette.

Le couvercle comprend la membrane, typiquement à pli, qui comprend alors avantageusement au moins une première plaquette présentant un rapport longueur sur épaisseur d'au moins 4, venue de matière avec la languette, une surface de la languette et une surface de la première plaquette formant un angle pouvant varier lors de la déflexion de la languette. La déformation de la membrane à pli permet d'absorber une énergie complémentaire, et d'accroître l'effet d'amortissement lié à l'absorption d'énergie lors de la déflexion de la languette.

De façon préférée, la membrane à pli comprend également une deuxième plaquette présentant un rapport longueur sur épaisseur d'au moins 4 venue de matière avec la languette et la première plaquette, formant avec la première plaquette, de part et d'autre d'un pli de raccordement latéral, un soufflet amortisseur à dièdre d'angle pouvant varier lors de la déflexion de la languette. Ce soufflet amortisseur ajoute donc un effet d'amortissement complémentaire.

Les première et seconde plaquettes peuvent avoir des épaisseurs identiques ou différentes. Typiquement, la première plaquette, et la seconde plaquette ont une épaisseur identique comprise entre 0,3 mm et 1 mm, inférieure d'au moins 25 %, et de préférence inférieure d'au moins 40 % à une épaisseur maximale de la languette. Le soufflet peut ainsi se comporter comme une membrane à pli relativement mince (le pli correspondant à l'arête du dièdre), ce qui augmente sa souplesse et permet une répétabilité élevée d'ouvertures et fermetures sans déformations irréversibles notables.

Avantageusement, la première plaquette et la seconde plaquette sont configurées pour exercer ensemble une force de rappel sur la languette apte à ramener la languette, lorsque le couvercle est ouvert et sans vitesse de pivotement, dans une position de cette languette lorsque le couvercle est fermé sur la cuve.

Ainsi, le soufflet agit comme un ressort de rappel, empêchant que la languette reste fléchie avec une déflexion notable lors de périodes prolongées d'ouverture du couvercle. On évite ainsi une déformation permanente de la languette.

Typiquement, la première plaquette et la seconde plaquette ont chacune une forme générale triangulaire plate présentant un bord commun le long du pli, optionnellement tronquée à une extrémité de ce bord commun. Elles forment ainsi typiquement un soufflet triangulaire autour d'un sommet, (ou triangulaire tronqué au niveau du sommet), ce qui conduit à une résistance mécanique à la déformation élevée, les déformations relatives dans la zone du sommet requérant des contraintes accrues.

Selon une première option de fabrication du couvercle correspondant à un premier mode de réalisation de l'invention, la languette est, avant toute utilisation du couvercle, séparée du flanc le long d'un de ses bords longitudinaux.

Selon une deuxième option de fabrication du couvercle correspondant à un deuxième mode de réalisation de l'invention, la languette est, avant toute utilisation du couvercle, raccordée le long d'un bord latéral et longitudinal audit flanc via un élément de raccordement d'épaisseur plus faible qu'une épaisseur maximale de la languette, et telle que cet élément de raccordement puisse être rompu lors d'une première ouverture du couvercle. Ce raccordement mince de la languette au flanc est plus facile à réaliser en moulage qu'une séparation, par un espace typiquement étroit, de la languette et du flanc, tel que mis en oeuvre selon la première option de fabrication du couvercle.

Avantageusement, deux surfaces longitudinales, respectivement de la languette et de la nervure forment un angle compris entre 30° et 90° lorsque le couvercle est fermé, cet angle étant susceptible d'être réduit d'une valeur comprise entre 15° et 60° lors d'une ouverture du couvercle. La configuration de la languette et de la nervure formant un angle entre 30° et 120° renforce mécaniquement l'ensemble [languette / élément de raccordement latéral et longitudinal / nervure], par rapport à une conception dans laquelle la languette serait parallèle à la nervure. Cet angle permet en outre un angle de déflexion notable de la languette (de 15° à 70°).

L'invention concerne également un bac de collecte de déchets, d'une capacité comprise entre 60 et 360 litres, bornes incluses, **caractérisé en ce qu'**il comprend un couvercle tel que défini précédemment.

Un tel bac comprend typiquement un couvercle comprenant un ensemble incluant la languette, la nervure, et la membrane, qui forme un limiteur de course, disposé et configuré pour, lors de l'ouverture du couvercle, entrer en contact avec une zone d'un élément fixe du bac pour empêcher le contact entre une surface du couvercle obturant la cuve et une surface de paroi de la cuve. Le bruit lors de l'ouverture du couvercle est alors amorti pour plusieurs raisons :
- il y a ralentissement (ou moindre mise en vitesse) du couvercle du fait de l'énergie absorbée par la déformation (typiquement déflexion) de la languette et typiquement également celle de l'élément de raccordement latéral et longitudinal à la nervure.
- La vitesse au moment du contact final couvercle/partie fixe du bac est encore réduite, du fait que le rattachement de la languette à un bras de pivotement implique que sa distance à l'axe de rotation est relativement faible, par rapport à celle d'une extrémité avant du couvercle, qui typiquement vient heurter la paroi arrière de la cuve. La vitesse linéaire au moment du contact final éventuel en butée est donc relativement faible, pour une vitesse angulaire de basculement du couvercle donnée.
- On évite un contact entre deux parties minces, pouvant résonner de façon particulièrement sonore.

Typiquement, ladite zone d'un élément fixe du bac est une surface d'un bras de poignée arrière de la cuve, par exemple une surface de bord d'un flanc du bras de poignée arrière de la cuve.

De façon très préférée, l'ensemble formé par la languette, la nervure, et un élément de raccordement entre cette languette et la nervure, est configuré pour que la déflexion du bord de la languette lors d'une ouverture du couvercle soit sensiblement élastique, afin de permettre un amortissement répétable lors d'ouvertures successives du couvercle.

L'invention sera mieux comprise à la lecture des figures annexées, qui sont fournies à titre d'exemples et ne présentent aucun caractère limitatif, dans lesquelles :
La figure 1 représente une vue partielle d'un bac de collecte de déchets selon un premier mode de réalisation de l'invention.
La figure 2 représente en perspective une vue partielle du couvercle du bac de la figure 1.
La figure 3 représente en perspective une vue partielle d'un couvercle de bac de collecte de déchets selon un deuxième mode de réalisation de l'invention.
La figure 4 représente une autre vue partielle du couvercle de la figure 3.
La figure 5 représente en perspective une autre vue partielle du couvercle de la figure 3.
La figure 6 représente une représentation schématique d'une partie d'un couvercle selon le deuxième mode de réalisation de l'invention, avant la première ouverture du couvercle.
La figure 7 représente une représentation schématique d'une partie d'un couvercle selon le deuxième mode de réalisation de l'invention, après la première ouverture du couvercle.
La figure 8 représente une vue très schématique d'une partie du couvercle selon l'un quelconque des deux modes de réalisation de l'invention.

On se réfère maintenant à la figure 1, qui représente une vue partielle d'un bac 2 de collecte de déchets selon un premier mode de réalisation de l'invention. Ce bac 2 comprend un couvercle 4 monté pivotant sur une poignée 6 solidaire de la cuve du bac, autour d'un axe de rotation 8. Le couvercle comprend une surface 9 du couvercle obturant la cuve, et s'étendant au-delà de cette surface 9, un bras de couvercle 10 comprenant un flanc 11, venu de matière avec une nervure 12 perpendiculaire à ce flanc selon une direction transversale de cette nervure. Le bras de couvercle 10 comprend également une languette 14 qui s'étend aussi transversalement de façon perpendiculaire audit flanc.

La languette 14 n'est pas directement raccordée au flanc 11 sur ses bords latéraux, de façon à pouvoir subir une déformation lors de son accostage avec une zone 16 d'un élément fixe du bac (typiquement une surface de bord d'un flanc du bras de poignée arrière 17 de la cuve), lors d'une ouverture du couvercle. Plus précisément, la languette 14 est configurée de sorte à pouvoir subir une déflexion d'un bord d'extrémité longitudinale de cette languette d'un angle d'au moins 10°.

Le bras de couvercle 10 comprend également une membrane à pli(s) 18 comprenant une première plaquette 20 et une deuxième plaquette 22, formant de part et d'autre d'un pli 24 de raccordement latéral, un soufflet amortisseur à dièdre d'angle pouvant varier lors de la déflexion de la languette. Cette membrane à pli 18 remplit deux fonctions :
- Lors de l'accostage du couvercle avec la zone 16 d'un élément fixe du bac, le soufflet se déforme, absorbant ainsi une partie de l'énergie cinétique du couvercle 4, ce qui ralentit le couvercle 4 et donne un effet d'amortissement du bruit (amortissement complémentaire à celui fourni par la déformation de la languette 14 elle-même).
- D'autre part, la membrane fournit une une force de rappel sur la languette apte à ramener la languette, lorsque le couvercle est ouvert et sans vitesse de pivotement, dans une position de cette languette lorsque le couvercle est fermé sur la cuve. Ainsi, la languette est ramenée à une position normale (position lorsque le couvercle est fermé), même si le couvercle reste ouvert pendant de longues périodes. Ceci permet de conserver dans le temps la même position de la languette et d'éviter sa déformation par fluage et/ou du fait des déformations successives.

La première plaquette 20 et la seconde plaquette 22 ont une forme générale triangulaire plate présentant un bord commun, au niveau du pli 24, optionnellement tronquée à une extrémité de ce bord commun. La configuration en angle de la languette 14 et de la nervure 12 rigidifie l'ensemble. Les deux surfaces longitudinales, respectivement de la languette et de la nervure forment un angle compris entre 30° et 90° lorsque le couvercle est fermé, cet angle étant susceptible d'être réduit d'une valeur comprise entre 15° et 70° lors d'une ouverture du couvercle.

On se réfère maintenant à la figure 2, qui représente selon une autre vue en perspective une partie du couvercle du bac de la figure 1. On peut voir clairement sur la figure 2 que la languette 14, dans ce premier mode de réalisation de l'invention, est bien séparée du flanc 11.

On se réfère maintenant aux figures 3, 4, et 5, qui représentent trois vues différentes d'une partie d'un couvercle de bac de collecte de déchets selon un deuxième mode de réalisation de l'invention. L'ensemble formant amortisseur de bruit, et comprenant la languette 14, la nervure 12 et la membrane à pli 18 est représenté sur ces trois figures à l'intérieur d'une zone sensiblement circulaire 26, pour en faciliter la compréhension.

Dans ce deuxième mode de réalisation correspondant aux figures 3, 4, et 5, en sortie de fabrication du couvercle par moulage en une seule pièce (et donc avant son montage sur la cuve du bac), la languette 14 est reliée latéralement au flanc 11 du bras de couvercle 10, contrairement au premier mode de réalisation de l'invention correspondant aux figures 1 et 2. Ce raccordement est disposé le long d'un bord latéral et longitudinal de la languette 14, via un élément de raccordement 28 d'épaisseur plus faible qu'une épaisseur maximale de la languette, et telle que cet élément de raccordement 28 puisse être rompu lors d'une première ouverture du couvercle. Cette conception avec rattachement initial de la languette 14 au flanc 11 permet de simplifier le moule de fabrication du couvercle, par rapport à une conception avec une languette séparée du flanc 11.

L'élément de raccordement 28 est fragile et peut être rompu dès la première ouverture du couvercle, ce qui ne requiert donc pas d'étape de fabrication complémentaire.

La figure 5 montre clairement cet élément de raccordement 28 à la languette 14, (languette qui est d'épaisseur variable du fait de l'existence d'un plan incliné pour le raccordement à l'élément de raccordement longitudinal 32). Cette languette 14 comprend un bord longitudinal libre 30 (bord d'extrémité), et est raccordée directement à la nervure 12 par un élément de raccordement longitudinal 32. Les épaisseurs maximales de la languette 14, de la nervure 12, et de cet élément de raccordement longitudinal 32 peuvent être avantageusement identiques.

L'ensemble représenté à la figure 5, comprenant la languette 14, la nervure 12, la membrane à pli 18, et l'élément de raccordement longitudinal 32 forme un limiteur de course, disposé et configuré pour, lors de l'ouverture du couvercle, entrer en contact avec une zone d'un élément fixe du bac pour empêcher le contact entre une surface du couvercle obturant la cuve et une surface de paroi de la cuve.

On se réfère maintenant aux figures 6 et 7, qui représentent des représentations schématiques d'une partie d'un couvercle selon le deuxième mode de réalisation de l'invention, avant la première ouverture du couvercle (figure 6) et après la première ouverture du couvercle (figure 7). Dans ces figures très schématiques visant à illustrer de façon simple le deuxième mode de réalisation de l'invention, la forme des éléments représentés n'est pas en correspondance avec celle des mêmes éléments dans les figures précédentes.

La figure 6 représente la languette 14, la membrane à pli 18, et la nervure 12, vues en coupe dans un plan perpendiculaire au flanc 11 et formant un même angle avec la languette et la nervure. Elle correspond à une situation initiale de ces éléments, avant la première ouverture du couvercle. On peut constater que la languette 14 du couvercle issu de moulage est reliée au flanc 11 par l'élément de raccordement 28, de faible épaisseur de sorte que cet élément puisse se rompre (par déchirure longitudinale) lors de la première ouverture du couvercle.

Lors de la première ouverture du couvercle, on a, comme représenté à la figure 7, une déformation de la languette 14 avec déplacement dans la direction de la flèche 34. Il y a alors rupture de l'élément de raccordement 28 et libération de la languette. La figure 7 montre également la déformation de la membrane à pli 18, formant un second élément amortisseur de bruit, en sus de la languette elle-même.

L'angle α formé par une surface 36 de la languette 14 et une surface 38 de la première plaquette 20, ainsi que l'angle β du dièdre formé par les première et deuxième plaquettes varient lors de la déflexion de la languette 14.

On se réfère maintenant à la figure 8 qui représente très schématiquement une coupe de la languette 14 et de la nervure 12 dans un plan parallèle au flanc 11 du bras de couvercle. La nervure 12 est solidement rattachée au flanc, et sa position relative par rapport au flanc n'est pas modifiée lors d'une ouverture du couvercle. Par contre, la languette 14 a une position initiale représentée en trait plein sur la figure 8, alors que sa position finale, lorsque le couvercle arrive en butée, est représentée en pointillé. Lors de l'ouverture du couvercle, il y a déflexion du bord d'extrémité longitudinale 30 de la languette 14 d'un angle δ d'au moins 10°, et typiquement compris entre 15° et 70°.

L'invention n'est pas limitée aux modes de réalisation présentés et d'autres modes de réalisation possibles dans le cadre des revendications annexées apparaîtront clairement à l'homme du métier.

## Revendications

1. Couvercle (4) de bac (2) de collecte de déchets destiné à être monté pivotant sur une cuve du bac autour d'un axe de pivotement (8), comprenant au moins un bras de pivotement (10) s'étendant au-delà d'une surface (9) du couvercle obturant la cuve, ce bras (10) comprenant au moins un flanc (11), le couvercle comprenant également une languette (14), venue de matière avec ce flanc (11), et raccordée à lui via un élément de raccordement comprenant une nervure (12) du flanc,**caractérisé en ce que** l'élément de raccordement comprend une membrane (18) à pli (24) déformable, raccordée à un bord latéral de la languette (14) d'une part, et à un bord longitudinal extérieur de la nervure (12) d'autre part, la languette (14) étant configurée de façon à pouvoir subir une déformation lors de son accostage avec une zone (16) d'un élément fixe du bac, lors d'une ouverture du couvercle (4).

2. Couvercle (4) selon la revendication 1 dans lequel la languette (14) présente un rapport « longueur » sur « épaisseur maximale » d'au moins 2, et est configurée de sorte à pouvoir subir une déflexion d'un bord d'extrémité longitudinale (30) de cette languette (14) d'un angle (δ) d'au moins 10°.

3. Couvercle (4) selon l'une quelconque des revendications 1 et 2 , dans lequel la membrane est apte à permettre une déflexion d'un bord d'extrémité longitudinale (30) de la languette, puis, typiquement, à exercer une force de rappel sur la languette après déflexion.

4. Couvercle (4) selon l'une quelconque des revendications 1 à 3, dans lequel la languette (14) et la nervure (12) s'étendent transversalement de façon perpendiculaire audit flanc et sont directement raccordées entre elles à l'une de leurs extrémités longitudinales.

5. Couvercle (4) selon la revendication 1, dans lequel la membrane (18) à pli (24) comprend au moins une première plaquette (20) présentant un rapport « longueur » sur « épaisseur » d'au moins 4, venue de matière avec la languette (14), une surface (36) de la languette (14) et une surface (38) de la première plaquette (20) formant un angle (α) pouvant varier lors de la déflexion de la languette (14).

6. Couvercle (4) selon la revendication 5, dans lequel la membrane (18) à pli (24) comprend une deuxième plaquette (22) présentant un rapport « longueur » sur « épaisseur » d'au moins 4 venue de matière avec la languette (14) et la première plaquette (20), formant avec la première plaquette (20), de part et d'autre d'un pli (24) de raccordement latéral, un soufflet amortisseur à dièdre d'angle (β) pouvant varier lors de la déflexion de la languette (14).

7. Couvercle (4) selon la revendication 6 dans lequel la première plaquette (20), et la seconde plaquette (22) ont une épaisseur identique comprise entre 0,3 mm et 1 mm, inférieure d'au moins 25 % à une épaisseur maximale de la languette (14).

8. Couvercle (4) selon la revendication 6 ou 7 dans lequel la première plaquette (20) et la seconde plaquette (22) sont configurées pour exercer ensemble une force de rappel sur la languette (14) apte à ramener la languette (14), lorsque le couvercle (4) est ouvert et sans vitesse de pivotement, dans une position de cette languette (14) lorsque le couvercle (4) est fermé sur la cuve.

9. Couvercle (4) selon l'une quelconque des revendications 6 à 8 dans lequel la première plaquette (20) et la seconde plaquette (22) ont chacune une forme générale triangulaire plate présentant un bord commun le long du pli (24), optionnellement tronquée à une extrémité de ce bord commun.

10. Couvercle (4) selon l'une quelconque des revendications 1 à 8, dans lequel la languette (14) est, avant toute utilisation du couvercle (4), raccordée le long d'un bord latéral et longitudinal audit flanc (11) via un élément de raccordement (28) d'épaisseur plus faible qu'une épaisseur maximale de la languette (14), et tel que cet élément de raccordement (28) puisse être rompu lors d'une première ouverture du couvercle (4).

11. Couvercle (4) selon l'une quelconque des revendications 1 à 10 dans lequel deux surfaces longitudinales, respectivement de la languette (14) et de la nervure (12) forment un angle compris entre 30° et 120° lorsque le couvercle (4) est fermé, cet angle étant susceptible d'être réduit d'une valeur comprise entre 15° et 70° lors d'une ouverture du couvercle (4).

12. Bac (2) de collecte de déchets, d'une capacité comprise entre 60 litres et 360 litres, bornes incluses, **caractérisé en ce qu'**il comprend un couvercle (4) selon l'une des revendications 1 à 11.

13. Bac (2) selon la revendication 12, dans lequel un ensemble comprenant la languette (14), la nervure (12), et la membrane (18) forme un limiteur de course, disposé et configuré pour, lors de l'ouverture du couvercle (4), entrer en contact avec une zone (16) d'un élément fixe du bac pour empêcher le contact entre une surface du couvercle obturant la cuve et une surface de paroi d'une cuve du bac.

14. Bac (2) selon la revendication 13, dans lequel ladite zone (16) d'un élément fixe du bac est une surface d'un bras de poignée arrière de la cuve, par exemple une surface de bord d'un flanc dudit bras de poignée arrière de la cuve.

15. Bac selon la revendication 13 ou 14, dans lequel ledit ensemble est configuré pour que la déflexion du bord de la languette (14) lors d'une ouverture du couvercle (4) soit sensiblement élastique, afin de permettre un amortissement répétable lors d'ouvertures successives du couvercle (4).

## Patentansprüche

1. Deckel (4) für Behälter (2) zum Sammeln von Abfällen (2), der dazu bestimmt ist, an einem Trog des Behälters um eine Schwenkachse (8) herum schwenkbar montiert zu werden, und mindestens einen Schwenkarm (10) umfasst, der sich jenseits einer den Trog verschließenden Fläche (9) des Deckels erstreckt, wobei dieser Arm (10) mindestens eine Flanke (11) umfasst, wobei der Deckel ferner eine Zunge (14) umfasst, die einstückig mit dieser Flanke (11) ausgebildet ist und mit dieser über ein Verbindungselement verbunden ist, das eine Rippe (12) der Flanke umfasst,
**dadurch gekennzeichnet, dass**
das Verbindungselement eine Membran (18) mit einem verformbaren Falz (24) umfasst, die mit einem seitlichen Rand der Zunge (14) einerseits und mit einem längsgerichteten äußeren Rand der Rippe (12) andererseits verbunden ist, wobei die Zunge (14) so ausgestaltet ist, dass sie bei ihrem Anlegen an eine Zone (16) eines feststehenden Elements des Behälters, bei einem Öffnen des Deckels (4), eine Verformung erfährt.

2. Deckel (4) nach Anspruch 1, wobei die Zunge (14) ein Verhältnis "Länge" zu "maximaler Dicke" von mindestens 2 aufweist und in der Form ausgestaltet ist, dass sie eine Auslenkung eines längsgerichteten Endrandes (30) dieser Zunge (14) um einen Winkel (σ) von mindestens 10° erfahren kann.

3. Deckel (4) nach einem der Ansprüche 1 und 2, wobei die Membran in der Lage ist, eine Auslenkung eines längsgerichteten Endrandes (30) der Zunge zu gestatten und dann, typischerweise, nach Auslenkung eine Rückstellkraft auf die Zunge auszuüben.

4. Deckel (4) nach einem der Ansprüche 1 bis 3, wobei die Zunge (14) und die Rippe (12) sich quer in senkrechter Weise zu der Flanke erstrecken und an einem ihrer längsgerichteten Enden unmittelbar miteinander verbunden sind.

5. Deckel (4) nach Anspruch 1, wobei die Membran (18) mit Falz (24) eine erste Platte (20) umfasst, die ein Verhältnis "Länge" zu "Dicke" von mindestens 4 aufweist und einstückig mit der Zunge (14) ausgebildet ist, wobei eine Fläche (36) der Zunge (14) und eine Fläche (38) der ersten Platte (20) einen Winkel (α) bilden, der bei der Auslenkung der Zunge (14) variieren kann.

6. Deckel (4) nach Anspruch 5, wobei die Membran (18) mit Falz (24) eine zweite Platte (22) umfasst, die ein Verhältnis "Länge" zu "Dicke" von mindestens 4 aufweist und einstückig mit der Zunge (14) und der ersten Platte (20) ausgebildet ist, die mit der ersten Platte (20), auf beiden Seiten eines seitlichen Verbindungsfalzes, einen Dämpfungsbalg mit V-förmiger Winkelfläche mit einem Winkel (β) bildet, der bei der Auslenkung der Zunge (14) variieren kann.

7. Deckel (4) nach Anspruch 6, wobei die erste Platte (20) und die zweite Platte (22) eine identische Dicke haben, die zwischen 0,3 mm und 1 mm beträgt und mindestens 25 % kleiner als eine maximale Dicke der Zunge (14) ist.

8. Deckel (4) nach Anspruch 6 oder 7, wobei die erste Platte (20) und die zweite Platte (22) ausgestaltet sind, um zusammen eine Rückstellkraft auf die Zunge (14) auszuüben, die in der Lage, die Zunge (14), wenn der Deckel (4) geöffnet ist und ohne Schwenkgeschwindigkeit, in eine Position dieser Zunge (14) zurückzustellen, wenn der Deckel (4) auf den Trog geschlossen ist.

9. Deckel (4) nach einem der Ansprüche 6 bis 8, wobei die erste Platte (20) und die zweite Platte (22) jede eine allgemeine dreieckige flächige Form haben, die einen gemeinsamen Rand entlang des Falzes (24) aufweisen, der an einem Ende dieses gemeinsamen Randes gegebenenfalls kegelstumpfförmig ist.

10. Deckel (4) nach einem der Ansprüche 1 bis 8, wobei die Zunge (14), vor jedweder Verwendung des Deckels (4), entlang eines seitlichen und längsgerichteten Randes mit der Flanke (11) über ein Verbindungselement (28) verbunden ist, dessen Dicke kleiner ist als eine maximale Dicke der Zunge (14), und dergestalt, dass dieses Verbindungselement (28) bei einem ersten Öffnen des Deckels (4) durchbrechen kann.

11. Deckel (4) nach einem der Ansprüche 1 bis 10, wobei zwei längsgerichtete Flächen, der Zunge (14) bzw. der Rippe (12), einen Winkel bilden, der zwischen 30° und 120° beträgt, wenn der Deckel (4) geschlossen ist, wobei dieser Winkel bei einem Öffnen des Deckels (4) um einen Wert zwischen 15° und 70° verringert werden kann.

12. Behälter (2) zum Sammeln von Abfällen, mit einem Fassungsvermögen zwischen 60 und 360 Liter, jeweils einschließlich, **dadurch gekennzeichnet, dass** er einen Deckel (4) nach einem der Ansprüche 1 bis 11 umfasst.

13. Behälter nach Anspruch 12, wobei eine Anordnung umfassend die Zunge (14), die Rippe (12) und die Membran (18) einen Hubbegrenzer bilden, der so angeordnet und ausgestaltet ist, dass er, beim Öffnen des Deckels (4), mit einer Zone (16) eines feststehenden Elements des Behälters in Kontakt kommt, um den Kontakt zwischen einer den Trog verschließenden Fläche des Deckels und einer Wandfläche eines Trogs des Behälters zu verhindern.

14. Behälter nach Anspruch 13, wobei die Zone (16) eines feststehenden Elements des Behälters eine Fläche eines hinteren Griffarms des Trogs ist, zum Beispiel eine Randfläche einer Flanke des hinteren Griffarms des Trogs.

15. Behälter nach Anspruch 13 oder 14, wobei die Anordnung ausgestaltet ist, damit die Auslenkung des Rands der Zunge (14) bei einem Öffnen des Deckels (4) im Wesentlichen federnd ist, um eine wiederholbare Dämpfung bei späteren Öffnungen des Deckels (4) zu gestatten.

## Claims

1. Waste collection bin (2) lid (4) adapted to be mounted in a pivoting manner over the bin receptacle about a pivoting axis (8), comprising at least one pivoting arm (10) extending beyond a surface (9) of the lid closing off the receptacle, this arm (10) comprising at least one flank (11), the lid (4) also comprising also a tab (14), produced in one piece with this flank (11), the tab (14) being connected to the flank (11) via a connecting element comprising a flank rib (12), **characterised in that** the connecting element comprises a deformable membrane (18) with deformable fold (24), connected to a lateral edge of the tab (14) firstly, and to an outer longitudinal edge of the rib (12) secondly, the tab being configured so as to be able to be deformed when it comes into contact with a region (16) of a fixed element of the bin, when opening the lid (4).

2. Lid (4) according to claim 1, wherein the tab (14) has a length to maximum thickness ratio of at least 2, and is configured so that a longitudinal end edge (30) of this tab (14) can undergo a deflection through an angle (δ) of at least 10°.

3. Lid (4) according to any one of claims 1 to 3, wherein the membrane is adapted to allow deflection of a longitudinal end edge (30) of the tab then, typically, to exert a return force on the tab after deflection.

4. Lid (4) according to any one of claims 1 to 4, wherein the tab (14) and the rib (12) extend transversely perpendicular to said flank and are directly connected together at one of their longitudinal ends.

5. Lid (4) according to claim 3, wherein the membrane (18) with fold (24) comprises at least a first plate (20) having a length to thickness ratio of at least 4, produced in one piece with the tab (14), a surface (36) of the tab (14) and a surface (38) of the first plate forming an angle (α) which may vary during deflection of the tab (14).

6. Lid (4) according to claim 6, wherein the membrane (18) with fold (24) comprises a second plate (22) having a length to thickness ratio of at least 4 produced in one piece with the tab (14) and the first plate (20), forming with the first plate (20), on either side of a lateral connecting fold (24), a dihedral damping bellows whose angle (β) may vary during deflection of the tab (14).

7. Lid (4) according to claim 7, wherein the first plate (20) and the second plate (22) have the same thickness between 0.3 mm and 1 mm, at least 25 % less than a maximum thickness of the tab (14).

8. Lid (4) according to claim 7 or 8, wherein the first plate (20) and the second plate (22) are configured to exert together a return force on the tab (14) adapted to return the tab (14), when the lid (4) is open and without pivoting speed, to a position of this tab (14) when the lid (4) is closed on the receptacle.

9. Lid (4) according to any one of claims 7 to 9, wherein the first plate (20) and the second plate (22) each has a generally flat triangular shape having a common edge along the fold (24), optionally truncated at one end of this common edge.

10. Lid (4) according to any one of claims 1 to 9, wherein the tab (14) is, before any use of the lid (4), connected along a lateral and longitudinal edge to said flank (11) via a connecting element (28) of thickness less than a maximum thickness of the tab (14), and such that this connecting element (28) can be broken the first time the lid (4) is opened.

11. Lid (4) according to any one of claims 1 to 11, wherein two longitudinal surfaces, respectively of the tab (14) and of the rib (12), form an angle of between 30° and 120° when the lid (4) is closed, this angle being capable of being reduced by a value of between 15° and 70° when the lid (4) is opened.

12. Waste collection bin (2), of volume between 60 and 360 litres inclusive, **characterised in that** it comprises a lid (4) according to one of claims 1 to 12.

13. Bin (2) according to claim 13, wherein an assembly including the tab (14), the rib (12) and the membrane (28) forms a stroke limiter, arranged and configured, when opening the lid (4), to come into contact with a region (16) of a fixed element of the bin to prevent contact between a surface of the lid closing off the receptacle and a surface of the bin receptacle wall.

14. Bin (2) according to claim 14, wherein said region (16) of a fixed element of the bin is a surface of a rear handle arm of the receptacle, for example an edge surface of a flank of said rear handle arm of the receptacle.

15. Bin according to claim 14 or 15, wherein said assembly is configured so that deflection of the tab (14) edge when opening the lid (4) is substantially elastic, to allow repeatable damping during successive openings of the lid (4).
